# EUROPÄISCHE PATENTSCHRIFT

(11) **EP 0 312 805 B1**
(45) Veröffentlichungstag und Bekanntmachung des Hinweises auf die Patenterteilung: **21.11.1991**
(21) Anmeldenummer: 88115800.0
(22) Anmeldetag: 26.09.1988
(51) Int. Cl.: D01G 23/02, D01G 21/00

(54) **Produktionssteuerung**
Production control
Commande de production

(30) Priorität: 07.10.1987 CH 3911/87
(43) Veröffentlichungstag der Anmeldung: 26.04.1989
(73) Patentinhaber: MASCHINENFABRIK RIETER AG, CH-8406 Winterthur (CH)
(72) Erfinder: Demuth, Robert, CH-8309 Nürensdorf (CH); Staeheli, Paul, CH-9535 Wilen b. Wil (CH); Waeber, René, CH-8400 Winterthur (CH); Gründler, Christoph, CH-8405 Winterthur (CH); Maechler, Franz, CH-8413 Neftenbach (CH)

(56) Entgegenhaltungen:
- EP-A- 0 149 177
- DE-A- 2 164 011
- GB-A- 2 183 683

## Beschreibung

Die vorliegende Erfindung bezieht sich auf faserverarbeitende Maschinen bzw. faserverarbeitende Anlagen mit einer Mehrzahl verschiedener faserverarbeitender Stufen.

### Stand der Technik

Eine Kurzstapelspinnerei umfasst eine Mehrzahl faserverarbeitender Stufen zwischen dem Ballenlager und der Spulenpackerei bzw. dem Spulenfördersystem. In den "nachgeschalteten" Stufen, normalerweise nach der Karderie, werden die Fasern in der Form eines länglichen, zusammenhängenden Gebildes (Band, Lunte, Garn) verarbeitet, während in den "vorgeschalteten" Stufen die Fasern in verschiedenen, nicht zusammenhängenden bzw. relativ groben Formen verarbeitet werden, z.B. freifliegend, als eine Watte, in Ballen usw..

Dabei ist es bekannt, dass die "Bearbeitung" der Fasern in diesen vorgeschalteten Stufen einen wesentlichen Einfluss auf die Qualität des Endproduktes ausübt. Es ist auch bekannt, dass diese "Bearbeitung" von der Durchflussmenge pro Zeiteinheit (die "Produktion") in jeder Verarbeitungsstufe abhängig ist, was zu Anstrengungen geführt hat, die Produktion durch "kontinuierlichen" Betrieb der Anlage so weit wie möglich über Zeit zu vergleichmässigen und dabei durchschnittlich eine bessere Qualität (z.B. Reinigungsgrad) zu erreichen.

Das Problem liegt aber darin, dass kleinere unvermeidbare Veränderungen der Produktion nicht leicht ausgeglichen werden können, so dass die durchschnittlich bessere Qualität durch kleinere, aber doch unangenehme Qualitätsschwankungen erkauft werden muss.

### Die Erfindung

Gemäss dieser Erfindung werden Produktionsänderungen, d.h. Änderungen des Materialdurchflusses pro Zeiteinheit, einer faserverarbeitenden Maschine durch Änderung der "Verarbeitungsbreite" bewerkstelligt, d.h. durch Änderung der Breite des Materialflusses (quer zur Flussrichtung) durch die Verarbeitungsorgane der Maschine, ohne dabei die Durchflussmenge pro Zeit- und Längeneinheit der Breite wesentlich zu ändern. Damit kann die "spezifische Produktion" (die Produktion pro Längeneinheit der effektiven Maschinenbreite) im wesentlichen konstant gehalten werden, was eine ungefähr konstante Qualität bedeutet. Die Gesamtproduktion der Maschine (Durchfluss pro Zeiteinheit über der ganzen Breite) kann aber in einer kontrollierbaren Art und Weise verändert werden.

Das Prinzip kann zur Steuerung oder Regelung einer faserverarbeitenden Anlage ausgenützt werden. Wie bei einem konventionellen Steuer- oder Regelverfahren, kann ein Sollwert für die Gesamtproduktion einer Verarbeitungsstufe bestimmt werden und die Verarbeitungsbreite dieser Stufe entsprechend verändert werden, entweder direkt oder in Abhängigkeit von einer festgestellten Abweichung bei einem Soll/Ist-Vergleich.

Die Erfindung ist besonders vorteilhaft, wo die Maschine mit einer Vorlage in der Form einer Watte arbeitet und insbesondere in der Steuerung oder Regelung einer Speisemaschine für einen Kardenstrang.

Die Erfindung umfasst auch eine faserverarbeitende Vorrichtung mit Mitteln zur kontrollierten Veränderung der Verarbeitungsbreite dieser Vorrichtung. Die Vorrichtung könnte z.B. ein Arbeitsorgan veränderbarer effektiver Länge umfassen, z.B. ein Arbeitsorgan, das aus einer Mehrzahl nebeneinanderliegender, individuell antreibbarer Arbeitselemente besteht, so dass die Anzahl in Betrieb stehender Elemente gesteuert werden kann. Diese Variante könnte bei der Ballenabtragung benutzt werden, wie in unserer europäischen Patentanmeldung Nr. 221 306 schon angedeutet wurde. In einer anderen Variante kann aber die Länge des Arbeitsorgans konstant gehalten werden, während die Breite der Vorlage veränderbar ist. Es könnte z.B. die Breite eines Füllschachtes (parallel zur Länge der Speisewalze) einer Speisemaschine geändert werden, beispielsweise, wie in DOS 3149965 oder DOS 3542816 beschrieben worden ist.

Die Erfindung ist sowohl in einer kontinuierlich arbeitenden Anlage als auch in einer diskontinuierlich arbeitenden Anlage vorteilhaft, d.h. die individuellen Stufen dürfen normalerweise mit einer kontinuierlich veränderbaren Produktion laufen, oder sie dürfen im sogenannten Stop/Go-Modus arbeiten, wobei die Produktion innerhalb eines Go-Intervalls konstant bleibt. Die Erfindung kann vorteilhafterweise mit anderen Steuer- und Regelverfahren kombiniert werden, z.B. in unserem europäischen Patent No.93235 beschreiben wir ein Verfahren zur Optimierung von Stop/Go-Verhältnissen in einer Ballenabtragungsmaschine. Dabei müssen feine Produktionsänderungen in Kauf genommen werden. Solche feinen Produktionsänderungen könnten z.B. mit Hilfe der vorliegenden Erfindung durchgeführt werden, so dass die spezifische Produktion und dadurch die Qualität konstant bleibt.

Ein Verfahren zur Regelung der Kardenspeisung ist in unserer schweizerischen Patentanmeldung Nr. 3109/87 beschrieben worden. Dieses Verfahren wurde primär zur Anwendung mit einem Stop/Go Betriebsmodus konzipiert, um die mit dem "kontinuierlichen" Betrieb verbundenen Qualitätsschwankungen zu vermeiden. Die Kombination eines Verfahrens gemäss 3109/87 mit dem nun vorliegenden Verfahren bringt aber wesentlich grössere Freiheit zur Bestimmung des Betriebsmodus.

Ob ein "kontinuierlicher" oder diskontinuierlicher (Stop/Go) Betriebsmodus gewählt wird, kann ein Sollwert für die Gesamtproduktion einer Stufe entweder die momentane Produktion oder die durchschnittliche (effektive) Produktion der Stufe darstellen. Letztere kann aber nur über eine gewisse Zeit- (Mess-)periode festgestellt werden, wobei allfällige Produktionsschwankungen (z.B. Ausschaltintervalle beim Stop/Go Betrieb, Aenderungen der momentanen Produktion beim "kontinuierlichen" Betrieb) berücksichtigt werden müssen.

Die Erfindung wird nun anhand der beiliegenden Figuren näher erläutert. Es zeigt:
- Fig. 1: Eine schematische Darstellung einer faserverarbeitenden Anlage einer Kurzstapelspinnerei, und
- Fig. 2: eine schematische Darstellung einer Arbeitsstelle dieser Anlage zur Erklärung des neuen Prinzips.

Fig. 1 zeigt vier Verarbeitungsstufen der Putzerei /-Öffnerei einer Kurzstapelspinnerei. Die Stufe K stellt die Karderie dar, die Stufe S die Kardenspeisung, die Stufe M eine Mischoperation und die Stufe A die Ballenabtragung. Es können auch andere Stufen vorgesehen werden, z.B. eine zusätzliche Reinigungsstufe zwischen der Ballenabtragung und dem Mischen. Die ganze Anlage ist von einem Leitrechner uP gesteuert, wobei ein die Gesamtproduktion der Karderie darstellendes Steuersignal q gewonnen und an den Leitrechner uP geliefert wird, so dass Letzterer die entsprechende Produktion jeder den Karden vorgeschalteten Stufe über entsprechende Leitungen s, m, b bestimmen kann. Dadurch wird der Materialfluss MF1, MF2, MF3 zwischen den verschiedenen Stufen gesteuert. Es können auch Rückkoppelungen r zwischen den Stufen vorgesehen werden, so dass jede vorgeschaltete Stufe ihre Produktion anhand von zwei Signalen bestimmt, nämlich einem Signal vom Leitrechner µP und einem Signal von der unmittelbar nachgeschalteten Stufe. Diese Anordnung ist wohlbekannt und kann entweder kontinuierlich oder diskontinuierlich arbeiten, wie schon einleitend beschrieben wurde.

Eine Produktionsänderung in einer vorgeschalteten Stufe wird normalerweise durch Änderung einer Walzendrehzahl, einer Fördergeschwindigkeit oder einer "Bearbeitungstiefe" (z.B. die Abtragtiefe eines Ballenöffners) durchgeführt. Dies bedeutet aber jedesmal eine Änderung der "spezifischen Produktion", d.h. der Durchflussmenge (P) pro Zeiteinheit (h) pro vorbestimmte Länge (L) der "Verarbeitungsbreite". Letzterer Begriff wird nun anhand der Fig. 2 näher erläutert werden.

Fig. 2 zeigt schematisch eine Materialvorlage V und eine Arbeitswalze W einer Arbeitsstelle. Die Walze W hat normalerweise eine vorbestimmte Länge L, welche z.B. mit einer Garnitur oder mit Nasen oder Zähnen versehen ist, um Fasern über die diese Länge L verarbeiten zu können. Die Vorlage V hat normalerweise eine vorbestimmte Breite B (B = L), so dass Fasern über diese Breite B an die Walze W mit der Länge L geliefert werden. Die Technologie (Faserbearbeitung) hängt von der Drehzahl der Walze W, ihrer Garnitur, der (vorbestimmten) Dicke t der Vorlage V und der Faserdichte in der Vorlage ab. Eine notwendige Produktionsänderung wird normalerweise durch Änderung der Walzendrehzahl bewirkt. Da aber die Garniturart, Vorlagedicke und Vorlagedichte nicht entsprechend geändert werden können, bedeutet dies beim konventionellen Verfahren eine Technologie- (sprich Qualitäts-) Änderung. Gemäss dieser Erfindung wird vorgeschlagen, dass eine Produktionsänderung durch eine Änderung der vorbestimmten Länge L und/oder der vorbestimmten Breite B durchgeführt wird, wobei alle anderen Parameter konstant gehalten werden können und insbesondere die Durchflussmenge pro Stunde pro Längeneinheit der Arbeitswalze W konstant gehalten werden kann.

Fig. 2 zeigt schematisch durch gestrichelte Linien zwei Möglichkeiten zur Veränderung der Produktion auf diese Weise, nämlich eine "Ausbreitung" bzw. "Einengung" der Vorlagenbreite, z.B. zwischen den Werten B und B1, und eine Verlängerung bzw. Abkürzung der Arbeitslänge L durch Zusammenstellung der Walze W aus nebeneinanderliegenden, individuell antreibbaren Walzenteilen W1 bis W4.

Normalerweise wird es nicht sinnvoll sein, eine Änderung der Arbeitslänge L durchzuführen ohne eine entsprechende Änderung der Vorlagenbreite B , weil sonst unter bestimmten Betriebsverhältnissen Randteile der Vorlage V nicht bearbeitet werden, was sich auch nachteilig auswirken könnte.

Die Erfindung ist nicht auf die Anwendung im Zusammenhang mit Arbeitsorganen in der Form von Walzen eingeschränkt und auch nicht auf eine Vorlage in der Form einer Watte. In einer Reinigungsstelle, wo die Fasern in der Form von frei fliegenden Flocken durch die Maschine transportiert werden, könnte auch die effektive Arbeitsbreite der Maschine gemäss dieser Erfindung geändert werden.

## Patentansprüche

1. Verfahren zur Aenderung der Produktion einer faserverarbeitenden Maschine (A,S), welche entweder mit einer faserabtragenden Walze (W) mit einer vorgegebenen Länge (L) und einer vorgegebenen Drehzahl, allein oder kombiniert mit einem faserabgebenden Schacht versehen ist, welcher eine Faservorlage (V) mit einer vorgegebenen Breite (B, B1) einer vorgegebenen Dicke (t) und einer vorgegebenen Dichte an eine mit diesem Schacht kombinierten Walze (W) abgibt,
dadurch gekennzeichnet, dass zur Aenderung der Produktion entweder die Länge (L) der Walze (W) oder die Breite (B,B1) der Faservorlage (V) verändert wird, während die Drehzahl der Walze (W), die Dicke (t) und die Dichte der Faservorlage (V) beibehalten wird.

2. Verfahren nach Anspruch 1,
dadurch gekennzeichnet, dass die Maschine Teil einer Mehrzahl von Verarbeitungsstufen (A,M,S,K) einer Putzerei/ Karderie einer Kurzstapelspinnerei ist und die Aenderung der Produktion aufgrund der Anforderung einer dieser Maschine nachgeschalteten Verarbeitungsstufe gesteuert oder geregelt wird.

3. Verfahren nach Anspruch 2,
dadurch gekennzeichnet, dass es sich bei den Verarbeitungsstufen um eine Kardenspeisung (S) und eine darauffolgende Karderie (K) handelt.

4. Verfahren nach Anspruch 2,
dadurch gekennzeichnet, dass es sich bei den Verarbeitungsstufen um eine Ballenabtragung (A) und einer darauffolgenden Putzerei-Mischereistufe (M) handelt.

5. Verfahren nach Anspruch 3 und 4,
dadurch gekennzeichnet, dass es sich um eine Kombination der Verarbeitungsstufen der Ansprüche 3 und 4 unter Aneinanderreihung der Verarbeitungsstufen des Anspruches 3 an diejenigen des Anspruches 4 handelt und dabei die Karderie (K) als die der Ballenabtragung (A) und der Kardenspeisung (S) nachgeschaltete Verarbeitungsstufe vorgesehen ist.

6. Faserverarbeitungsanlage einer Kurzstapelspinnerei zur Durchführung des Verfahrens nach einem oder mehreren der vorangehenden Verfahrensansprüchen, mit einer Ballenabtragung (A) mit Abtragwalzen (W) mit einer vorgegebenen Abtraglänge (L), einer Putzerei-/Mischereistufe (M), einer Kardenspeisung (S) mit einem Speiseschacht zur Abgabe einer Faservorlage (V) mit einer vorgegebenen Breite (B,B1) und einer Karderie (K),
dadurch gekennzeichnet, dass zur Steuerung der Produktion die genannte Abtraglänge (L) und/oder die genannte Breite (B,B1) der Faservorlage (V) unter unveränderter Beibehaltung aller anderen allfällig vorhandenen, ebenfalls produktionssteuerbaren Variablen, wie z.B. die Drehzahl der Abtragwalze (W), sowie die Dicke (t) und die Dichte der Faservorlage (V) Verändert wird.

## Claims

1. Method of changing the production of a fibre-processing machine (A, S), which is provided with a fibre-stripping roller (W) of a predetermined length (L) and a predetermined speed, either alone or combined with a fibre-delivering hopper, which delivers a fibre feed (V) of a predetermined width (B, B1) of a predetermined thickness (t) and a predetermined density to a roller (W), which is combined with this hopper, characterised in that, in order to change the production, either the length (L) of the roller (W) or the width (B, B1) of the fibre feed (V) is changed, while the speed of the roller (W), the thickness (t) and the density of the fibre feed (V) are maintained.

2. Method according to claim 1, characterised in that the machine forms part of a plurality of processing stages (A, M, S, K) of a blowing/card room of a short-staple spinning mill, and the change in production is controlled or regulated on the basis of the requirement of a processing stage disposed downstream of this machine.

3. Method according to claim 2, characterised in that the processing stages are a card feed (S) and a subsequent card room (K).

4. Method according to claim 2, characterised in that the processing stages are a bale breaking stage (A) and a subsequent blowing room-mixer stage (M).

5. Method according to claims 3 and 4, characterised in that the processing stages of claims 3 and 4 are combined, with the processing stages of claim 3 following those of claim 4 and the card room (K) being provided as the processing stage disposed downstream of the bale breaking stage (A) and the card feed (S).

6. Fibre-processing plant of a short-staple spinning mill for carrying out the method according to one or more of the preceding method claims, comprising a bale breaking stage (A) with stripper rollers (W) of a predetermined stripping length (L), a blowing room/mixer stage (M), a card feed (S) with a feed hopper for delivering a fibre feed (V) of a predetermined width (B, B1) and a card room (K), characterised in that, in order to control the production, the said stripping length (L) and/or the said width (B, B1) of the fibre feed (V) are changed, while all other possible variables which also control production, such as, e.g. the speed of the stripper roller (W), as well as the thickness (t) and the density of the fibre feed (V), are not changed.

## Revendications

1. Procédé pour faire varier la production d'une machine de traitement de fibres (A, S), qui est pourvue soit d'un rouleau d'extraction de libres (W) seul, avec une longueur prédéterminée (L), et tournant avec un nombre de tours prédéterminé, ou combiné avec un silo de distribution de libres, qui livre à un rouleau (W), combiné avec ce silo, une nappe de fibres (V) ayant une largeur prédéterminée (B, B₁), une épaisseur prédéterminée (t) et une densité prédéterminée
caractérisé par le fait que, pour faire varier la production, soit la longueur (L) du rouleau (W) ou la largeur (B, B₁) de la nappe de libres (V) est variée, alors que le nombre de tours du rouleau (W), l'épaisseur (t) et la densité de la nappe de fibres (V) restent constants.

2. Procédé selon revendication 1,
caractérisé par le fait que la machine fait partie d'une pluralité de phases de traitement (A, M, S, K) d'un(e) battage/carderie d'une filature de libres courtes, et la variation de la production est commandée ou réglée en fonction de la demande d'une phase de traitement disposée à la suite de cette machine.

3. Procédé selon revendication 2,
caractérisé par le fait que, en ce qui concerne les phases de traitement, il s'agit d'une alimentation de cardes (S) et de la carderie (K) lui faisant suite.

4. Procédé selon revendication 2,
caractérisé par le fait que, en ce qui concerne les phases de traitement, il s'agit d'un décorticage de balles (A) et d'une phase nettoyeuse-mélangeuse (M) lui faisant suite.

5. Procédé selon revendications 3 et 4,
caractérisé par le fait qu'il s'agit d'une combinaison des phases de traitement des revendications 3 et 4, en joignant les phases de traitement de la revendication 3 à celles de la revendication 4, en prévoyant la carderie (K) comme étant la phase de traitement disposée à la suite du décorticage de balles (A) et de l'alimentation de cardes (S).

6. Installation de traitement de fibres d'une filature de fibres courtes servant à réaliser le procédé selon une ou plusieurs des revendications précédentes de procédé, constituée d'un décorticage de balles (A) possédant des rouleaux d'extraction (W) ayant une longueur d'extraction (L) prédéterminée, d'une phase nettoyeuse-mélangeuse (M), d'une alimentation de cardes (S) ayant un silo d'alimentation servant à livrer une nappe de fibres (V) ayant une largeur prédéterminée (B, B₁), et d'une carderie (K),
caractérisée par le fait que, pour commander la production, ladite longueur d'extraction (L) et/ou ladite largeur (B, B₁) de la nappe de fibres (V) sont variée, tout en maintenant invariées toutes les autres variables qui existent le cas échéant, et qui commandent également la production, comme par exemple le nombre de tours du rouleau d'extraction (W), ainsi que l'épaisseur (t) et la densité de la nappe de fibres (V).
